# FASCICULE DE BREVET EUROPEEN

(11) **EP 0 119 551 B1**
(45) Date de publication et mention de la délivrance du brevet: **11.05.1988**
(21) Numéro de dépôt: 84102452.4
(22) Date de dépôt: 07.03.1984
(51) Int. Cl.: A47C 7/14, A47C 7/24

(54) **Siège baquet**
Wannenförmiger Sitz
Bucket seat

(30) Priorité: 17.03.1983 CH 1466/83
(43) Date de publication de la demande: 26.09.1984
(73) Titulaire: Lyons, Simon, CH-1206 Geneve (CH)
(72) Inventeur: Hottinger, Luc, CH-1249 Avully (CH)
(74) Mandataire: Micheli, Michel-Pierre

(56) Documents cités:
- FR-A- 2 470 564
- GB-A- 1 086 394
- US-A- 3 411 824

## Description

La présente invention se rapporte aux sièges, notamment aux sièges de véhicules automobiles, et plus particulièrement aux sièges baquets de toute sorte. Pour améliorer le confort des fauteuils et sièges de véhicules, on a proposé de former des supports latéraux tant au dossier qu'au placet du siège pour que l'usager soit bien maintenu en place même dans le virages pris à vive allure.

Dans certains sièges baquets actuels, ces supports latéraux sont réalisés par le rembourrage et/ ou le garnissage des sièges. L'inconvénient de cette façon de faire réside dans l'affaissement progressif, relativement rapide, de ces supports ce qui en réduit l'effet de maintien.

Le brevet US-A-3 411 824 décrit un siège baquet comprenant un cadre inférieur supportant un fond comportant un diaphragme élastique présentant une partie centrale et des ailes formant un angle avec cette partie centrale. Ce diaphragme présente des organe d'ancrage en vue de sa fixation au cadre et est destiné à recevoir un rembourrage. Une telle construction ne permet pas non plus d'éviter un affaissement progressif dû au vieillissement des caractéristiques élastiques du diaphragme et au tassement du rembourrage

Le siège baquet selon la présente invention tend à remédier aux inconvénients précités et se distinque par les caractéristiques énumérées à la revendication 1.

Le dessin annexé illustre schématiquement et à titre d'exemple deux formes d'exécution du siège baquet selon l'invention.
La figure 1 est une vue schématique du principe de construction d'un siège de véhicule automobile.
La figure 2 illustre une plate-forme servant d'armature à la partie centrale du dossier respectivement du placet du siège baquet selon l'invention.
La figure 3 illustre en coupe la fixation de la plate-forme au cadre mètallique du siège.
La figure 4 illustre un autre mode de fixation de la plate-forme au cadre du siège.

Le fauteuil ou siège baquet selon l'invention est illustré schématiquement à la figure 1, il se compose d'un cadre inférieur 1 horizontal et d'un cadre supérieur 2, formant le dossier du siège, articulé sur le cadre inférieur 1. Ces cadres 1 et 2 sont généralement métalliques et réalisés par des pièces embouties, des profilés ou des éléments tubulaires.

Les surfaces portantes du siège, fond et dossier sont généralement constituées par des plate-formes 3 reliées aux cadres respectifs 1,2 à l'aide de ressorts. Cet ensemble constitue L'armature portante du siège qui reçoit ensuite le garnissage et le rembourrage en mousse plastique par exemple recouverte de tissus ou simili-cuir, afin de .donner au siège son apparence extérieure.

Généralement les plate-formes 3 sont réalisées en fils métalliques, treillis, plaques de matière plastique, etc. et présentent une forme générale plane.

Il existe également des sièges baquets dont la plate-forme est réalisée par un diaphragme en caoutchouc, donc élastique, présentant une partie centrale plane bordée d'un fil de fer et des ailes tendues sur des armatures.

Au contraire de ces plate-formes planes existantes le siège baquet selon l'invention comporte des plate-formes rigides 3 présentant une surface centrale 4 approximativement plane bordée sur deux côtés de rebords ou ailes 5 situées dans des plans formant un angle avec la partie centrale 4 pour donner à la plate-forme une forme générale de gouttière. Dans l'exemple illustré, ces plate-formes en forme de gouttière sont réalisées en matière plastique moulée ou injectée, elles peuvent être pleines ou ajourées comme illustré.

Les plate-formes monolithiques en forme de gouttière 4,5 comportent des organes d'ancrage 6 reliés à l'aide de ressorts 7 aux cadres 2 ou 1 du siège. La rigidité ou la souplesse désirée du siège est obtenue par ajustage d'une part de la rigidité des plate-formes 4, 5 elles-mêmes et d'autre part par la force des ressorts 7.

De cette façon la forme en baquet ou cuvette du fond et du dossier du siège est déjà donnée par les plate-formes, et non pas seulement par le rembourrage, de sorte que tout affaissement est évité.

Pour renforcer la rigidité des ailes 5 des plate-formes 3, les organes d'ancrage 6 peuvent comporter des nervures 8 (figure 3).

Dans la forme d'exécution illustrée à la figure 4, les ressorts 7 sont montés directement dans les organes d'ancrage 6 de la plate-forme 4,5.

Il est évident que la plate-forme décrite en forme de gouttière pourrait être réalisée en tôle étampée et pliée, ou tout autre matériau adéquat.

Dans une variante, le siège pourrait ne comporter qu'une plate-forme en forme de gouttière, formant le dossier ou le fond.

De même les ressorts 7 peuvent être remplacés par tout organe élastique, bandes ou boucles en caoutchouc par exemple.

Dans la réalisation du siège selon l'invention il est important que la ou les plate-formes soient réalisées en un matériau relativement rigide pouvant être flexible mais en aucun cas extensible élastiquement pour garantir le maintien de la forme désirée du siège baquet.

## Revendications

1. Siège baquet comportant un cadre inférieur (1) supportant le fond, un cadre supérieur (2) supportant le dossier et deux plate-formes (3) fixées chacune à l'un de ces cadres (1,2) et dans lequel l'une au moins des plate-formes (3) comporte une surface centrale (4) bordée sur deux côtés d'ailes (5) formant un angle avec ladite surface centrale (4) et s'étendant du même côté de celle-ci, cette plate-forme (3) présentant des organes d'ancrage (6), caractérisé par le fait que ces organes d'ancrage (6) sont reliée au cadre (1,2) correspondant par des organes élastiques (7), par le fait que les ailes (5) de la plate-forme (3) sont solidaires et monolithiques avec sa partie centrale (4) et par le fait que cette plate-forme (3) est en un matériau inextensible.

2. Siège selon la revendication 1, caractérisé par le fait que la ou les plate-formes (3) sont en matière plastique moulée ou injectée.

3. Siège selon la revendication 1 ou la revendication 2, caractérisé par le fait que la ou les plate-formes (3) sont ajourées.

4. Siège selon la revendication 1, caractérisé par le fait que les organes élastiques (7) sont des ressorts.

5. Siège selon la revendication 2, caractérisé par le fait que les ressorts (7) sont solidaires de la plate-forme (3).

6. Siège selon la revendication 5, caractérisé par le fait que les ressorts (7) sont noyés dans la masse de matière plastique formant la plate-forme (3).

## Patentansprüche

1. Schalensitz mit einem den Sitzteil tragenden unteren Rahmen (1), mit einem den Lehnenteil tragenden oberen Rahmen (2) und mit zwei jeweils an einem dieser Rahmen (1,2) befestigten Plattformen (3), wobei wenigstens eine der Plattformen (3) eine mittlere Fläche (4) aufweist, die an zwei Seiten von Stegen (5) begrenzt ist, die mit der mittleren Fläche (4) einen Winkel einschließen und sich auf derselben Seite dieser erstrecken, und wobei diese Plattform (3) Verankerungselemente (6) aufweist, dadurch gekennzeichnet, daß die Verankverungselemente (6) durch elastische Elemente (7) mit dem entsprechenden Rahmen verbunden sind, daß die Stege (5) der Plattform (3) mit deren Mittelteil (4) einstückig verbunden sind und daß die Plattform (3) aus einem nicht dehnbaren Material besteht.

2. Sitz nach Anspruch 1, dadurch gekennzeichnet, daß die Plattform oder die Plattformen (3) aus geformtem oder gespritztem Kunststoff bestehen.

3. Sitz nach Anspruch 1 oder 2, dadurch gekennzeichnet, daß die Plattform oder die Plattformen (3) durchbrochen ist (sind).

4. Sitz nach Anspruch 1, dadurch gekennzeichnet, daß die elastischen Elemente (7) Federn sind.

5. Sitz nach Anspruch 2, dadurch gekennzeichnet, daß die Federn (7) mit der Plattform (3) fest verbunden sind.

6. Sitz nach Anspruch 5, dadurch gekennzeichnet, daß die Federn (7) in der Masse des die Plattform bildenden Kunststoffs eingebettet sind.

## Claims

1. Bucket seat comprising a lower frame (1) supporting the bottom, an upper frame (2) supporting the back and two platforms (3) each fixed to one of these frames (1, 2) and in which at least one of the platforms (3) comprises a central surface (4) provided on two sides with wings (5) forming an angle with the said central surface and extending on the same side thereof, this platform (3) comprising anchoring means (6), characterized by the fact that these anchoring means (6) are connected to the corresponding frame (1, 2) by resilient means (7), by the fact that the wings (5) of the platform (3) are bound up and monolithic with its central portion (4) and by the fact that this platform (3) is an inextensible material.

2. Seat according to claim 1, characterized by the fact that the platform or platforms (3) are in molded or injected plastic material.

3. Seat according to claim 1 or claim 2, characterized by the fact that the platform or platforms (3) are provided with apertures.

4. Seat according to claim 1, characterized by the fact the elastic member (7) are springs.

5. Seat according to claim 2, characterized by the fact that the springs (7) are bound up with the platform (3).

6. Seat according to claim 5, characterized by the fact that the springs (7) are embedded in the mass of plastic material forming the platform (3).
